# EUROPÄISCHE PATENTSCHRIFT

(11) **EP 0 623 233 B1**
(45) Veröffentlichungstag und Bekanntmachung des Hinweises auf die Patenterteilung: **15.11.1995**
(21) Anmeldenummer: 93901687.9
(22) Anmeldetag: 12.01.1993
(51) Int. Cl.: G07D 1/00, E05G 7/00

(54) **ZEITVERSCHLUSSBEHÄLTNIS ZUR SICHERUNG VON BANKNOTENBESTÄNDEN**
CONTAINER WITH A TIME LOCK FOR SAFEGUARDING HOLDINGS OF BANKNOTES
CONTENEUR A FERMETURE TEMPORISEE POUR LA MISE EN SECURITE DE RESERVES DE BILLETS DE BANQUE

(30) Priorität: 22.01.1992 DE 4201969
(43) Veröffentlichungstag der Anmeldung: 09.11.1994
(73) Patentinhaber: INKIESS Margot Voss GmbH, D-12349 Berlin (DE)
(72) Erfinder: KLEIN, Fritz, D-1000 Berlin 45 (DE)
(74) Vertreter: Maikowski, Michael, Dipl.-Ing. Dr.
(86) Internationale Anmeldenummer: DE9300039
(87) Internationale Veröffentlichungsnummer: WO9315479

(56) Entgegenhaltungen:
- EP-A- 0 157 013
- DE-A- 3 022 066
- DE-C- 1 141 114
- US-A- 4 190 004

## Beschreibung

Die Erfindung bezieht sich auf ein Zeitverschlußbehältnis nach dem Oberbegriff des Anspruchs 1.

Es ist bekannt, daß in Geldinstituten, Banken, Sparkassen und dergleichen Banknotenbestände in Tressoren oder Tressorräumen aufbewahrt werden, die mit einer elektronischen Steuerung ausgerüstet sind, die einen Zugriff auf vorbestimmte Geldmengen nur in vorbestimmten Zeitabständen ermöglicht. Dadurch soll verhindert werden, daß bei einem nicht-autorisierten Öffnen der Tressore oder Tressorräume sofort der gesamte Banknotenbestand zur Verfügung steht.

In Spielhallen, Spielkasinos und Automatensälen mit häufig wechselndem und nicht immer überwachbarem Publikumsverkehr werden gesicherte Wechselkassen für Bargeldbestände bis zu einem gewissen Höchstwert, beispielsweise DM 1 000,--, verwendet. Neben diesen gesicherten Wechselkassen müssen in diesen Etablissements Reservegeldbestände aufbewahrt werden. Für die Aufbewahrung dieser Reservegeldbestände sind die bei Bankinstituten verwendeten Einrichtungen zu aufwendig. Es besteht daher für Spielhallen, Spielkassinos und Automatensäle ein erheblicher Bedarf an sicheren und einfachen Einrichtungen zur Aufbewahrung von Reservegeldbeständen. Für derartige Einrichtungen besteht auch ein öffentliches Interesse.

Aus der DE 30 22 066 A1 ist eine Vorrichtung zur Geldbevorratung bekannt, bei der eine Mehrzahl von Fächern zur Aufnahme bestimmter Banknoten in einem Karussel angeordnet sind. Der Zugriff zu diesen Fächern erfolgt durch eine Öffnung zeitverzögert mittels einer Schiebetür. Jedes gewünschte Fach, das nur eine Banknotensorte enthält, kann angewählt und vor die Öffnung bewegt werden. Das geamte Karussel mit allen Fächern kann für Wartungs- und Befüllungszwecke wie eine Schublade aus dem Gehäuse entnommen werden.

Der vorliegenden Erfindung liegt die Aufgabe zugrunde, ein Behältnis zur Aufbewahrung und Sicherung von Banknotenbeständen zur Verfügung zu stellen, welches bei einfachstem Aufbau den Bedingungen genügt, die von für Sicherheitsfragen auf diesem Gebiet zuständigen Stellen und Behörden gefordert werden und bei dem mehrere Banknotensorten gleichzeitig im Zugriff sein können.

Erfindungsgemäß wird diese Aufgabe durch eine, in einem Gehäuse verschieb- und verriegelbare Schublade, die in Schubrichtung in n-Fächer mit zugeordneten Schubfachtiefen unterteilt ist und eine zeitlich gesteuerte Auslöse- und Ausschubvorrichtung für die Schublade gelöst, mit der bei Auslösung die Schublade in einem vorgegebenen und einstellbarem Zeittakt, nacheinander, beginnend mit der ersten, um jeweils eine Schubladentiefe aus dem Gehäuse herausgeschoben wird, bis die Schublade durch Einschieben in die Verschlußstellung in dieser wieder verriegelt und die Auslösevorrichtung abgeschaltet wird. Mit Vorteil sind diese Fächer der Schublade mit Banknotenteilfächern ausgerüstet. Mit diesem Zeitverschlußbehältnis steht zur Sicherung von Banknotenbeständen eine zusätzliche Sicherheitsvorkehrung zur Verfügung. Der Zugriff zu den Banknoten ist erst nach Ablauf von Sperrzeiten möglich. Die einzelnen Fächer sind nur über Sperrzeiten nacheinander zugänglich. Bei Auslösung wird die Schublade nach Ablauf einer Sperrzeit aus dem Gehäuse soweit vorgeschoben, daß lediglich das erste Fach und damit die in diesem Fach aufgehobenen Banknoten zugänglich sind. Die Ausbildung der Auslösevorrichtung ist derart, daß nach dem Ausschieben des ersten Faches eine weitere Sperrzeit zu laufen beginnt. Erst wenn diese zweite Sperrzeit abgelaufen ist, wird die Schublade soweit ausgefahren, daß das zweite Fach zugänglich ist. Es wird ein Zeitzyklus zum Öffnen der Schublade in einem vorgegebenen Takt ausgelöst. Dieser laufende Zeitzyklus kann durch das Einschieben der Schublade abgebrochen werden, oder falls gewünscht, kann die Schublade völlig geöffnet werden. Eine Öffnung der Schublade über andere Mittel als über die Auslösevorrichtung ist nicht möglich.

Für eine einfache Funktion ist die Schublade im Gehäuse in kugelgelagerten Teleskopschienen mit Vollauszug geführt.

Ein einfacher Aufbau wird dadurch erzielt, daß die Ausschubvorrichtung der Schublade einen durch eine Zugfeder beaufschlagten Hebel aufweist, der in Antriebsverbindung mit der Schublade steht und der mit einem Dämpfer ausgerüstet ist.

In der Ausschubbahn der Schublade sind mit dieser zusammenwirkende Verriegelungen in Abständen voneinander, die den Schubfachtiefen der Schubladen entsprechen, angeordnet. Diese Verriegelungen sind mittels eines Zeitgebers in einem einstellbaren, vorgegebenen Zeittakt nacheinander auslösbar. Zum Öffnen der Schublade kann über einen Taster der Zeitgeber betätigt werden. Dann laufen die programmierten Zeitzyklen nacheinander ab und diese werden lediglich durch das Einschieben der Schublade unterbrochen.

Bei einer bevorzugten Ausführungsform weist die Auslöse- und Ausschubvorrichtung einen vom Zeitgeber angesteuerten Hubmagneten auf, der in mechanischer Antriebsverbindung mit Sperriegeln von Verriegelungen steht, die mit Anschlägen an der Schublade zusammenwirken. Die Schublade betätigt beim Einschieben in die Schließstellung einen Endschalter, über den die Auslösevorrichtung abgeschaltet wird. Die Auslösevorrichtung weist eine elektronische Zeitverzögerungs-Ansteuerschaltung auf, die außerhalb des Gehäuses angeordnet ist. Diese Ansteuerungsschaltung kann mit einem Taster außerhalb des Behältnisses sichtbar oder unsichtbar, je nach Erfordernis und auf Wunsch bis 50 m entfernt angeordnet werden. Es kann für eine sichtbare Anbringung eine zusätzliche Leuchtdiode vorgesehen werden, die nach Auslösung des Zeitzyklus zum Öffnen aufleuchtet und das Ablaufen des Zeitzyklus anzeigt. Die Steuerung ist so ausgebildet, daß durch ein programmiertes Zeitgebermodul die Sperrzeiten festgelegt sind. Andere Sperrzeiten, insbesondere längere als vorgeschriebene Mindestsperrzeiten, können nach Wunsch durch auswechselbare Steckmodule eingestellt werden.

Das Ausschieben der Schublade erfolgt unter der ständigen Einwirkung einer Feder. Die ausgelöste Bewegung der Schublade wird mittels eines Dämpfers gedämpft, so daß ein hartes Aufschlagen auf Verriegelungen verhindert wird.

Zur Vereinfachung der Montage sind die Schublade, deren Ausschubantriebs- und Steuermechanismus für den im Zeittakt erfolgenden Ausschub und deren Führung an einer Basis montiert. Auf diese Weise wird eine Baugruppe geschaffen, die als Ganzes in ein Gehäuse eingebaut werden kann. Mit Vorteil weist die Auslösevorrichtung eine elektronische Steuerschaltung auf, in der ein Taktgenerator Impulse konstanter Frequenz in einen Zähler eingibt. Dieser Zähler ist mit einer Zählerstandabfrage verbunden und diese Zählerstandabfrage gibt dann in vorbestimmten Intervallen ein Öffnungssignal zum Auslösen der Verriegelungen ab.

Ein Ausführungsbeispiel der Erfindung soll in der folgenden Beschreibung unter Bezugnahme auf die Figur der Zeichnung erläutert werden, die schematisch eine perspektivische Ansicht eines Zeitverschlußbehältnisses zeigt.

Das Zeitverschlußbehältnis weist ein Gehäuse 1 auf, in der ein Schubfach 2 verschieb- und verriegelbar gelagert ist. Wie schematisch angedeutet, ist diese Schublade 2 in n Fächer 2.1; 2.2; 2.3... 2.n unterteilt. Jedes dieser Schubfächer 2.1....2.n weist zugeordnete Schubfachtiefen a₁ bis aₙ auf.

Zur Führung der Schublade 2 innerhalb des Gehäuses 1 sind drei kugelgelagerte Teleskopschienen mit Vollauszug vorgesehen. Zwei Teleskopschienen dienen zur Sicherung der senkrechten Einbaulage und nehmen vertikale Kräfte auf. Eine Führungsschiene dient zur Geradeausführung der Schublade. Die Außenschiene der Teleskopschienen sind an der Basis montiert, während die Innenschienen dieser Teleskopschienen an der Schublade montiert sind.

Im Grundzustand ist die Schublade geschlossen. Nach dem Betätigen der Starttaste wird eine, die Schublade 2 in Ihrer Verriegelungsstellung haltende Verriegelung ausgelöst. Ein von einer Zugfeder gespannter Ausstoßhebel greift hinter eine Ausstoßrolle, die an der Schublade befestigt ist. Die Schublade wird, gedämpft durch einen Dämpfer bis zu einem ersten Anschlag aus dem Gehäuse 1, über die Strekke a₁ herausgefahren, so daß das Fach 2.1 nunmehr zugänglich ist. Ein Anschlag erfolgt an einer entsprechenden steuerbaren Sperre.

Nach dem Herausfahren kann beispielsweise die Schublade wieder eingefahren und erneut verriegelt werden, wobei die Auslösevorrichtung ausgeschaltet wird.

Die Stellung der Schublade 2 kann nur verändert werden, wenn über die elektrische Steuerung ein erneuter Öffnungsimpuls abgegeben wird, der bewirkt, daß die Schublade 2 weiter um die Strecke a₂ ausgeschoben wird, so daß das Fach 2.2 nunmehr freigegeben wird.

An der die Teleskopschienen der Schublade 2 tragenden Basis ist ein Hubmagnet montiert, der von der elektronischen Steuerung gesteuert wird. Der Hubmagnet steht über Bowdenzüge mit den Verriegelungen in Verbindung. Beim Auslösen des Startsignals öffnet der Hubmagnet die erste Verriegelung, so daß die Schublade 2 um die Strecke a₁ ausgefahren werden kann usw..

Das Zeitverschlußbehältnis ist derart aufgebaut, daß nach Drücken einer Starttaste dieses zunächst verschlossen bleibt. Es läuft eine erste Zeitverzögerung ab und danach wird die Schublade 2 um die Strecke a₁ geöffnet. Wenn die Schublade in diesem Zustand belassen und nicht von Hand wieder zurückgeschoben wird, dann springt sie nach Ablauf einer 2. Verzögerungszeit um eine weitere Strecke a₂ heraus. Beläßt man die Schublade 2 in diese Position, so wird sie nach Ablauf einer dritten Verzögerungszeit um eine weitere Strecke a₂ geöffnet usw. bis sie völlig offen ist. Dieser Öffnungszyklus wird durch Einschieben der Schublade unterbrochen.

Mit der Ansteuerschaltung wird die Schublade stufenweise dadurch geöffnet, daß der Hubmagnet zu den jeweils vorbestimmten Zeitpunkten ausgelöst wird. Sobald die Schublade 2 wieder geschlossen wird, befindet sich die Ansteuerschaltung im Grundzustand. Es besteht die Möglichkeit, einen Stop/Reset-Taster vorzusehen, mit welchem der Öffnungsvorgang jederzeit abgebrochen bzw. unterbrochen werden kann.

Ein Tastgenerator erzeugt Impulse mit konstanter Frequenz, die in einen Impulszähler eingezählt werden. Der Zähler beginnt beim Zählerstand 0 und zählt aufwärts, wobei sich der Zählerstand proportional zur vergangenen Zeit erhöht. Jedesmal, wenn der Zählerstand einen vorbestimmten, festgelegten Wert erreicht hat, gibt dieser Zählerstand ein Öffnungssignal an den Hubmagneten ab, so daß die Schublade 2 um eine weitere Strecke aₙ geöffnet wird.

Bei einem Ausführungsbeispiel ist die Schublade in drei Fächer unterteilt. Im ersten Fach sind sechs Banknotenteilfächer untergebracht und die Sperrzeit beträgt mindestens zwei Minuten. Im zweiten Fach sind sechs Banknotenteilfächer untergebracht und die Sperrzeit beträgt mindestens drei Minuten. Im dritten Fach sind sieben Banknotenteilfächer untergebracht und die Sperrzeit beträgt mindestens fünf Minuten.

Die Fächer sind erst nach Auslösung und Ablauf der genannten Sperrzeiten zugänglich. Nach Ablauf der ersten Sperrzeit wird die Schublade 2 um die Strecke a1 ausgefahren und das erste Fach 2.1 und der darin befindliche Geldbetrag sind zugänglich. Die anderen Fächer sind vor einem Zugriff gesichert. Nach Ablauf der zweiten Sperrzeit fährt die Schublade 2 um die Strecke a₂ aus und das zweite Fach wird freigegeben. Erst nach Ablauf von fünf Minuten wird dann das dritte Fach freigegeben.

## Patentansprüche

1. Zeitverschlußbehältnis zur Sicherung von Banknotenbeständen mit in vorbestimmter Zeitfolge möglichem Zugriff zu zunehmenden Geldmengen und mit einer, in einem Gehäuse verschieb- und verriegelbaren Schublade,
**gekennzeichnet durch**
eine Schublade (2), die in Schubrichtung (S) in n Fächer (2.1; 2.2; ...2.n) mit zugeordneten Schubfachtiefen (an) unterteilt ist, und eine zeitlich gesteuerte Auslöse- und Ausschubvorrichtung für die Schublade (2), mit welcher bei Auslösung die Schublade (2) in einem vorgegebenen und einstellbaren Zeittakt, nacheinander, beginnend mit der ersten (a₁), um jeweils eine Schubladentiefe (aₙ) aus dem Gehäuse (1) herausgeschoben wird, bis die Schublade (2) durch Einschieben in die Verschlußstellung in dieser wieder verriegelt und die Auslösevorrichtung abgeschaltet wird.

2. Zeitverschlußbehältnis nach Anspruch 1, **dadurch gekennzeichnet**, daß die Fächer (2.1; 2.2; ...2.n) der Schublade (2) Banknotenteilfächer aufweisen.

3. Zeitverschlußbehältnis nach Anspruch 1 oder 2, **dadurch gekennzeichnet**, daß die Schublade (2) im Gehäuse (1) in kugelgelagerten Teleskopschienen mit Vollauszug geführt ist.

4. Zeitverschlußbehältnis nach mindesten einem der Ansprüche 1 bis 3, **dadurch gekennzeichnet**, daß die Ausschubvorrichtung der Schublade (2) einen durch eine Zugfeder beaufschlagten Hebel aufweist, der in Antriebsverbindung mit der Schublade (1) steht und mit einem Dämpfer aus- gerüstet ist.

5. Zeitverschlußbehältnis nach mindestens einem der Ansprüche 1 bis 4, **dadurch gekennzeichnet**, daß in der Ausschubbahn der Schublade (2), mit dieser zusammenwirkende Verriegelungen in Abständen voneinander, die den Schubfachtiefen (aₙ) der Schublade (2) entsprechen, angeordnet sind, und die mittels eines Zeitgebers in einem einstellbaren, vorgegebenen Zeittakt nacheinander auslösbar sind.

6. Zeitverschlußbehältnis nach mindesten einem der Ansprüche 1 bis 5, **dadurch gekennzeichnet**, daß die Auslöse- und Ausschubvorrichtung einen von einem Zeitgeber angesteuerten Hubmagneten aufweist, der in mechanischer Antriebsverbindung mit Sperriegeln von Verriegelungen steht, die mit Anschlägen an der Schublade (2) zusammenwirken.

7. Zeitverschlußbehältnis nach mindestens einem der Ansprüche 1 bis 6, **dadurch gekennzeichnet**, daß die Schublade (2) beim Einschieben in die Schließstellung einen Endschalter, über den die Auslösevorrichtung abgeschaltet wird, betätigt.

8. Zeitverschlußbehältnis nach mindestens einem der Ansprüche 1 bis 7, **dadurch gekennzeichnet**, daß die Auslösevorrichtung eine elektronische Zeitverzögerungs-Ansteuerschaltung aufweist, die außerhalb des Gehäuses (1) angeordnet ist.

9. Zeitverschlußbehältnis nach mindestens einem der Ansprüche 1 bis 8, **dadurch gekennzeichnet,** daß die Schublade (2), deren Ausschubantriebs- und Steuermechanismus für den im Zeittakt erfolgenden Ausschub und deren Führung an einer Basis, mit dieser eine Baugruppe bildend, montiert sind.

10. Zeitverschlußbehältnis nach mindestens einem der Ansprüche 1 bis 9, **dadurch gekennzeichnet**, daß die Auslösevorrichtung eine elektronische Schaltung aufweist, in der ein Taktgenerator Impulse konstanter Frequenz in einen Zähler eingibt, der mit einer Zählstandabfrage verbunden ist, die ein Öffnungssignal zum Auslösen der Verriegelungen erzeugt.

## Claims

1. Time lock container for safeguarding stocks of banknotes with access to increasing amounts of money possible in a predetermined time sequence and with a drawer which can be slid and locked in a housing,
characterised by
a drawer (2) which is divided in the sliding direction (S) into n compartments (2.1; 2.2;...2.n) with associated drawer depths (aₙ), and by a time-controlled release and extension device for the drawer (2) through which when triggered the drawer (2) is pushed out from the housing (1) by one drawer depth (aₙ) each time in a predetermined and adjustable time interval one after the other beginning with the first (a₁), until the drawer (2) on sliding into the closed position is locked again and the release mechanism is switched off.

2. Time lock container according to claim 1 characterised in that the compartments (2.1; 2.2; ...2.n) of the drawer have separate banknote divisions.

3. Time lock container according to claim 1 or 2 characterised in that the drawer (2) is guided with full extension in the housing (1) in ball-journalled telescopic rails.

4. Time lock container according to at least one of claims 1 to 3 characterised in that the extension device of the drawer (2) has a lever biased by a tension spring, fitted with a damper and being in drive connection with the drawer (1).

5. Time lock container according to at least one of claims 1 to 4 characterised in that locks interacting with the drawer are mounted in the extension path of the drawer (2) at intervals from each other which correspond to the compartment depths (aₙ) of the drawer (2), and these locks can be released in succession by a timer in an adjustable predeterminable time interval.

6. Time lock container according to at least one of claims 1 to 5 characterised in that the release and extension device has a lift magnet controlled by a timer and being in mechanical drive connection with locking bolts of locks which interact with stops on the drawer (2).

7. Time lock container according to at least one of claims 1 to 6 characterised in that the drawer (2) on sliding into the closed position activates a limit switch through which the release device is switched off.

8. Time lock container according to at least one of claims 1 to 7 characterised in that the release device has an electronic time-delay control switch which is mounted outside of the housing (1).

9. Time lock container according to at least one of claims 1 to 8 characterised in that the drawer (2), its extension drive and control mechanism for the timed extension and its guide are mounted on a base to form one structural group with same.

10. Time lock container according to at least one of claims 1 to 9 characterised in that the release device has an electronic circuit in which an impulse generator sends pulses of constant frequency into a meter which is connected to a meter reading interrogator which produces an opening signal to release the locks.

## Revendications

1. Coffre à fermeture temporisée pour la mise en sécurité de réserves de billets de banque et présentant un accès possible, à des quantités d'argent à prélever, dans un ordre chronologique prédéterminé et comportant un tiroir qui peut être coulissé et être bloqué dans un boîtier, caractérisé par un tiroir (2) qui est divisé dans la direction de coulissement (S) en n compartiments (2.1; 2.2;...2.n) avec des profondeurs de compartiment de tiroir (aₙ) correspondantes et, pour le tiroir (2), par un dispositif de déclenchement et de poussée vers l'extérieur qui est commandé dans le temps et par lequel, lors d'un déclenchement, le tiroir (2) est coulissé hors du boîtier (1) de chaque fois une profondeur de compartiment de tiroir (aₙ), de façon successive en commençant par la première (a₁), dans une cadence de temps donnée et réglable, jusqu'à ce que, par coulissement dans la position de fermeture, le tiroir (2) soit à nouveau bloqué dans cette dernière et le dispositif de déclenchement soit mis hors service.

2. Coffre à fermeture temporisée suivant la revendication 1, caractérisé en ce que les compartiments (2.1; 2.2,..., 2.n) du tiroir (2) présentent des compartiments partiels pour des billets de banque.

3. Coffre à fermeture temporisée suivant la revendication 1 ou 2, caractérisé en ce que le tiroir (2) est guidé dans le boîtier (1), avec une sortie complète, dans des rails télescopiques montés sur roulements à billes.

4. Coffre à fermeture temporisée suivant l'une au moins des revendications 1 à 3, caractérisé en ce que le dispositif de coulissement de sortie du tiroir (2) présente un levier qui est sollicité par un ressort de traction, qui est en liaison d'entraînement avec le tiroir (2) et qui est équipé d'un amortisseur.

5. Coffre à fermeture temporisée suivant l'une au moins des revendications 1 à 4, caractérisé en ce que dans la piste de coulissement vers l'extérieur du tiroir (2) sont agencés à des distances l'un de l'autre des dispositifs de blocage qui correspondent aux profondeurs de compartiment (aₙ) du tiroir (2), qui coopèrent avec ce dernier et qui peuvent être déclenchés l'un après l'autre, au moyen d'un générateur de rythme, dans une cadence de temps réglable et donnée.

6. Coffre à fermeture temporisée suivant l'une au moins des revendications 1 à 5, caractérisé en ce que le dispositif de déclenchement et de coulissement vers l'extérieur présente un électroaimant de levage qui est commandé par un générateur de rythme et qui est en liaison mécanique d'entraînement avec des verrous, de dispositifs de blocage, qui coopèrent avec des butées du tiroir (2).

7. Coffre à fermeture temporisée suivant l'une au moins des revendications 1 à 6, caractérisé en ce que lors d'un coulissement dans la position de fermeture, le tiroir actionne un commutateur de fin de course par lequel est mis hors service le dispositif de déclenchement.

8. Coffre à fermeture temporisée suivant l'une au moins des revendications 1 à 7, caractérisé en ce que le dispositif de déclenchement présente un circuit électronique de commande à retard de temps, agencé à l'extérieur du boîtier (1).

9. Coffre à fermeture temporisée suivant l'une au moins des revendications 1 à 8, caractérisé en ce que le tiroir (2), son mécanisme d'entraînement de coulissement de sortie et de commande, pour le coulissement de sortie qui a lieu dans une cadence de temps, et son guidage sont montés sur une base, en formant avec celle-ci un groupe constitutif.

10. Coffre à fermeture temporisée suivant l'une au moins des revendications 1 à 9, caractérisé en ce que le dispositif de déclenchement présente un circuit électronique dans lequel un générateur de cadence donne des impulsions à fréquence constante à un compteur relié à un dispositif d'interrogation d'état de compte qui produit un signal d'ouverture pour le déclenchement des dispositifs de blocage.
